# EUROPÄISCHE PATENTSCHRIFT

(11) **EP 0 816 025 B1**
(45) Veröffentlichungstag und Bekanntmachung des Hinweises auf die Patenterteilung: **16.08.2001**
(21) Anmeldenummer: 97109486.7
(22) Anmeldetag: 11.06.1997
(51) Int. Cl.: B26B 13/00, A45D 26/00

(54) **Elektrisch beheizbare Schere**
Electrically heated scissors
Ciseaux chauffés électriquement

(30) Priorität: 28.06.1996 DE 19626069; 08.11.1996 DE 19646190
(43) Veröffentlichungstag der Anmeldung: 07.01.1998
(73) Patentinhaber: JOSEF HEISS - MEDIZINTECHNIK GmbH, D-78532 Tuttlingen (DE)
(72) Erfinder: Härle, Günther, 78532 Tuttlingen (DE); Heiss, Volker, 78532 Tuttlingen (DE)
(74) Vertreter: Manitz, Gerhart, Dr.

(56) Entgegenhaltungen:
- EP-A- 0 538 306
- DE-U- 29 506 308
- FR-A- 2 407 797
- US-A- 3 651 811
- US-A- 4 198 957
- US-A- 5 046 251
- US-A- 5 484 436

## Beschreibung

Die vorliegende Erfindung betrifft eine elektrisch beheizbare Schere nach dem Oberbegriff der Ansprüche 1 und 4.

Eine derartige Schere ist aus der EP 0 538 306 B1 bekannt. In dieser Schere ist in einer Vertiefung jedes Schenkels ein Heizwiderstand untergebracht, wobei die Heizwiderstände in beiden Schenkeln elektrisch miteinander in Reihe geschaltet sind.

Es ist die Aufgabe der vorliegenden Erfindung, eine Schere der eingangs genannten Art einfacher, jedoch gleichzeitig effektiver auszubilden.

Diese Aufgabe ist durch eine Schere gemäß Anspruch 1 bzw. Anspruch 4 gelöst.

Die Lösung dieser Aufgabe erfolgt gemäß einer ersten Ausführungsform dadurch, daß zumindest einer der Schenkel als Schneide eine elektrisch erwärmbare Schicht oder Einlage aufweist, die mit der Stromzuführung elektrisch verbunden ist. Erfindungsgemäß wird also als Schneide eine elektrisch erwärmbare Schicht oder Einlage verwendet, die durch Bestromen direkt beheizt wird. Erfindungsgemäß ist somit keine Fremdheizung erforderlich, da die Schneide selbst den Heizkörper bildet. Hieraus ergibt sich der große Vorteil, daß die Wärme direkt und nur in der Schneide (und nicht in dem gesamten Schneidebereich) entsteht, wodurch wesentlich weniger Energie aufgewendet werden muß, als wenn der gesamte Schneidebereich erwärmt würde. Da tatsächlich nur die Schneide erwärmt wird, bleibt der übrige Schneidebereich jedes Schenkels wesentlich kühler als die Schneide, so daß eine Verbrennungsgefahr ausgeschlossen ist.

Bei einer alternativen Ausführungsform bestehen die Schenkel zumindest im Schneidebereich aus einem einzigen Material, das elektrisch erwärmbar und mit der Stromzuführung elektrisch verbunden ist. Überraschenderweise hat sich nämlich herausgestellt, daß auch eine direkte Stromheizung des Schneidebereichs möglich ist, wodurch jegliche Fremdheizung wegfallen kann, da die Schneide selbst den Heizkörper bildet. Auch sind bei dieser Variante keinerlei Einlagen oder zusätzliche Schichten erforderlich, wodurch eine sehr einfache Herstellung möglich ist. Durch Verwendung eines Stahls mit hohem Schmelzpunkt und durch entsprechende Steuerung des durch die Schenkel fließenden Stromes läßt sich eine Funkenbildung verhindern und eine vorzeitige Alterung des Materials ausschließen.

Vorteilhafte Ausführungsformen der Erfindung sind in der Beschreibung, der Zeichnung und den Unteransprüchen beschrieben.

Nach Anspruch 1 kann die Schicht oder Einlage an beiden Schenkeln vorgesehen sein, wobei die beiden Schichten oder Einlagen derart bestrombar sind, daß der Heizstrom über den Scherpunkt der Schere zwischen den beiden Schichten oder Einlagen fließt. Bei dieser Ausführungsform erwärmt sich lediglich der momentane Scherpunkt der Schere, der durch die Berührung der beiden Schneiden gebildet wird. Die beiden Schneiden schließen somit den Stromkreis, wobei durch den Spannungsabfall zwischen den beiden Schichten oder Einlagen punktuell Wärme an der Stelle frei wird, an der sie benötigt wird.

Nach Anspruch 3 kann der Schenkel aus einem Material bestehen, dessen elektrische und/oder thermische Leitfähigkeit geringer als die der Schicht oder der Einlage ist, die beispielsweise aus Stahl besteht. Hierdurch läßt sich die Wärmeentwicklung auf den Bereich der Schneiden begrenzen, wobei jedoch die Schenkel der Schere außerhalb der Schneiden sich nicht oder nur geringfügig erwärmen. Hierdurch ist jegliche Verbrennungsgefahr ausgeschlossen. Gleichzeitig ist der Energiebedarf deutlich verringert, da nur ein sehr begrenztes Volumen erwärmt werden muß. Auch kann vorgesehen werden, die Schicht oder Einlage gegenüber dem zugehörigen Schenkel elektrisch und/oder thermisch vollständig zu isolieren.

Nach der Erfindung sind die beiden Schenkel derart bestrombar, daß der Heizstrom über den Scherpunkt der Schere zwischen den beiden Schenkeln fließt. Bei der Erfindung erwärmt sich lediglich der momentane Scherpunkt der Schere, der durch die Berührung der beiden Schneiden gebildet wird. Die beiden Schneiden schließen somit den Stromkreis, wobei durch den Spannungsabfall zwischen den beiden Schichten oder Einlagen punktuell Wärme an der Stelle frei wird, an der sie benötigt wird.

Die Stromzuführung der Schere kann im Griffbereich eines Schenkels angeordnet sein, wobei sich an diesem Schenkel ein elektrisch leitender Federkontakt befindet, der mit einem Kontakt im Griffbereich des anderen Schenkels in Verbindung steht. Hierdurch ist ein Schleifkontakt zwischen den beiden Griffbereichen gebildet, über den der Strom geleitet wird. Nach einer alternativen Ausführungsform kann die Stromzuführung im Griffbereich eines Schenkels angeordnet sein, an dem sich ein elektrisch leitendes Flachbandkabel befindet. Dieses Flachbandkabel ist mit dem Griffbereich des anderen Schenkels verbunden und weist in der Mitte der Schere einen Knickpunkt auf. Hierdurch läßt sich die Schere wie gewohnt betätigen, wobei das flexible Flachbandkabel zwischen den Griffbereichen der Schere verbleibt, ohne daß es stört.

Die erfindungsgemäße Schneide kann entweder als dünne Schicht auf den jeweiligen Schenkel aufgebracht sein oder als Einlage (Inlett) ausgebildet sein, die in einen Schenkel eingearbeitet ist und aus diesem im Bereich der Schneidkante etwas vorsteht.

Nach einer weiteren Ausbildung der Erfindung kann das die Verbindung zwischen den beiden Schenkeln herstellende Element elektrisch isoliert sein. Hierdurch wird vermieden, daß über die Verbindung der beiden Schenkel ein Kurzschlußstrom fließt, falls diese vollständig aus elektrisch leitendem Material hergestellt sind. Hierbei ist es besonders vorteilhaft, wenn der das Element umgebende Bereich jedes Schenkels elektrisch isoliert ist, da dann auch beim Betätigen der Schere sichergestellt ist, daß im Bereich des Gelenkes kein elektrischer Kurzschluß hergestellt wird.

Alternativ kann jeder Schenkel im Griffbereich aus isolierendem Material und im Schneidebereich aus elektrisch leitendem Material hergestellt sein, wobei die Verbindung zwischen den beiden Schenkeln im isolierten Bereich angeordnet ist. In diesem Fall kann auch ein elektrisch leitendes Element verwendet werden.

Nach einem weiteren Aspekt der vorliegenden Erfindung betrifft diese die Kombination einer erfindungsgemäße Schere mit einem Netzteil für eine Schere, das eine Stromsteuereinrichtung aufweist, die den zwischen den Schenkeln fließenden Anlaufstrom begrenzt. Durch ein derartiges Netzteil läßt sich eine Funkenbildung verhindern, indem nach jeder Stromunterbrechung, beispielsweise durch vollständiges Öffnen der Schere oder durch Verklemmen von Schneidgut zwischen den Schenkeln, der Anlaufstrom von einem niedrigen Wert auf einen hohen Wert ansteigt.

Nachfolgend wird die Erfindung rein beispielhaft anhand einer vorteilhafter Ausführungsform und unter Bezugnahme auf die beigefügten Zeichnung beschrieben. Es zeigen:
- Fig. 1: eine erste Ausführungsform einer elektrisch beheizbaren Schere, die jedoch nicht erfindungsgemäß und somit nicht geschützt ist;
- Fig. 2: eine zweite Ausführungsform einer elektrisch beheizbaren Schere gemäß der Erfindung; und
- Fig. 3: eine dritte Ausführungsform einer elektrisch beheizbaren Schere gemäß der Erfindung.

Fig. 1 zeigt eine erste Ausbildung einer elektrisch beheizbaren Schere mit zwei Schenkeln 10, 12, die über eine Schraube 14 gelenkig verbunden sind und jeweils einen Griffbereich 16, 18 und einen Schneidebereich 20, 22 aufweisen. Der Griffbereich 16, 18 jedes Schenkels 10, 12 weist in üblicher Weise eine Fingeröffnung auf. Im unteren Bereich der Fingeröffnung des Schenkels 12 ist eine Stromzuführung 28 befestigt.

Die Querschnittansicht in Fig. 1 zeigt einen Schnitt durch die Schneidebereiche 20 und 22 im momentanen Scherpunkt der Schere. Wie gut zu erkennen ist, ist an beiden Schenkeln 20, 22 als eigentliche Schneide jeweils eine elektrisch erwärmbare Schicht 24, 26 vorgesehen. Der eigentliche Schnitt wird also nicht durch die Schneidebereiche 20, 22 der Schenkel 10, 12, sondern durch die Schichten 24, 26 durchgeführt, die als Schneiden dienen.

Bei der in Fig. 1 dargestellten Ausführungsform werden die beiden Schichten 24, 26 derartig bestromt, daß der Heizstrom im wesentlichen parallel zum jeweiligen Schenkel 10, 12 fließt. Die Stromleitung zwischen einer Stromzuführung 28 und den beiden Schichten 24, 26 erfolgt hierbei durch nicht näher dargestellte Leitungen, die im Inneren der Schenkel angeordnet sind. Somit ergibt sich an jedem der Schenkel ein Spannungsgefälle, das für den Schenkel 10 beispielhaft mit "+" und "-" angedeutet ist.

Zur Weiterleitung des elektrischen Heizstromes von der Stromzuführung 28, die an dem Schenkel 12 befestigt ist, zu dem Schenkel 10 befindet sich an dem Griffbereich 18 des Schenkels 12 ein elektrisch leitender Federkontakt 30, der mit einem weiteren Kontakt 32 am unteren Ende des Griffbereiches 16 des Schenkels 10 elektrisch leitend in Verbindung steht. Bei Betätigen der Schere liegt somit das Ende des Federkontaktes 30 an dem Kontakt 32 des Schenkels 10 gleitend an. Wie aus Fig. 1 gut zu erkennen ist, ist der Federkontakt in der Mitte der Schere geknickt ausgebildet und federt bei Öffnen der Schere nach.

Fig. 2 zeigt eine zweite Ausführungsform einer elektrisch beheizbaren Schere, die im Aufbau ähnlich zu der in Fig. 1 dargestellten Schere ist. Deshalb sind für gleiche Teile gleiche Bezugszeichen verwendet.

Die in Fig. 2 dargestellte Schere weist ebenfalls zwei Schichten 24, 26 auf, die jeweils als Schneide dienen und auf jeweils einen Schenkel 10, 12 aufgebracht sind. Bei dieser Ausführungsform werden diese beiden Schichten 24, 26 jedoch so bestromt, daß der Heizstrom über den Scherpunkt S zwischen den beiden Schichten 24 und 26 fließt. Beispielhaft ist in Fig. 2 angedeutet, daß sich die Schicht 26 auf positivem und die Schicht 24 auf negativem Potential befindet.

Bei der in Fig. 2 dargestellten Ausführungsform wird der elektrische Strom von der Stromzuführung 28 zu den Schichten 24 und 26 durch den Scherengrundkörper geleitet. Die beiden Schenkel 10, 12 sind dabei gegeneinander elektrisch isoliert. Im Griffbereich 18 des Schenkels 12 ist ein elektrisch leitendes Flachbandkabel 34 befestigt, das mit dem Griffbereich 16 des anderen Schenkels 10 verbunden ist. Das Flachbandkabel 34 ist symmetrisch ausgebildet und weist in der Mitte der Schere einen Knickpunkt 36 auf. Hierdurch läßt sich die Schere in üblicher Weise betätigen, wobei das zwischen den beiden Griffbereichen angeordnete Flachbandkabel keinen störenden Einfluß ausübt.

Die Fig. 3 zeigt eine alternative Ausführungsform einer elektrisch beheizbaren Schere mit zwei Schenkeln 10, 12, die über eine Schraube 14 gelenkig verbunden sind und jeweils einen Griffbereich 16, 18 und einen Schneidebereich 20, 22 aufweisen. Der Griffbereich 16, 18 jedes Schenkels 10, 12 weist in üblicher Weise eine Fingeröffnung auf. Im unteren Bereich der Fingeröffnung des Schenkels 12 ist eine Stromzuführung 28 befestigt.

Die Querschnittansicht in Fig. 3 zeigt einen Schnitt durch die Schneidebereiche 20 und 22 im momentanen Scherpunkt S der Schere. Wie gut zu erkennen ist, bestehen beide Schenkel aus einem einzigen Material, wie dies auch bei einer herkömmlichen Schere der Fall ist. Bei dem Material handelt es sich um Stahl mit einem hohen Schmelzpunkt, wobei das Material in bestimmten Anwendungsfällen auch oberflächenveredelt sein kann.

Bei der dargestellten Ausführungsform werden die beiden Schneidebereiche 20, 22 derartig bestromt, daß der Heizstrom im wesentlichen parallel zum jeweiligen Schenkel 10, 12 fließt. Die Stromleitung zwischen einer Stromzuführung 28 und den beiden Schneidebereichen 20, 22 erfolgt hierbei durch nicht näher dargestellte Leitungen, die im Inneren der Schenkel angeordnet sind. Somit fließt der Heizstrom am Scherpunkt S zwischen den beiden Schenkeln 10 und 12.

Zur Weiterleitung des elektrischen Heizstromes von der Stromzuführung 28, die an dem Schenkel 12 befestigt ist, zu dem Schenkel 10 befindet sich an dem Griffbereich 18 des Schenkels 12 ein elektrisch leitender Federkontakt 30, der mit einem weiteren Kontakt 32 am unteren Ende des Griffbereiches 16 des Schenkels 10 elektrisch leitend in Verbindung steht. Bei Betätigen der Schere liegt somit das Ende des Federkontaktes 30 an dem Kontakt 32 des Schenkels 10 gleitend an. Wie aus Fig. 3 gut zu erkennen ist, ist der Federkontakt in der Mitte der Schere geknickt ausgebildet und federt bei Öffnen der Schere nach.

Im Griffbereich 18 des Schenkels 12 kann auch ein elektrisch leitendes Flachbandkabel befestigt sein, das mit dem Griffbereich 16 des anderen Schenkels 10 verbunden ist. Das Flachbandkabel kann symmetrisch ausgebildet sein und in der Mitte der Schere einen Knickpunkt aufweisen. Hierdurch läßt sich die Schere in üblicher Weise betätigen, wobei das zwischen den beiden Griffbereichen angeordnete Flachbandkabel keinen störenden Einfluß ausübt.

Für den Betrieb der erfindungsgemäßen Schere ist ein Netzteil vorgesehen, das eine Sromsteuereinrichtung aufweist, die den zwischen den Schenkeln fließenden Anlaufstrom begrenzt. Ein derartiges "intelligentes" Netzteil sorgt dafür, daß nach einem Schließen des Stromkreises, d.h. nach einer Berührung der Schneidenbereiche 20, 22 der Schenkel 10, 12 kein zu plötzlicher Stromanstieg erfolgt. Hierdurch wird eine Funkenbildung und somit eine Beschädigung des Schneidematerials verhindert. Der nach jedem erneuten Schließen des Stromkreises entstehende Anlaufstrom wird in dem Netzteil so gesteuert, daß er innerhalb einer vorbestimmten Zeitdauer auf einen gewünschten Endwert ansteigt.

Durch Verwendung der oben beschriebenen Schere mit dem Netzteil lassen sich gute Ergebnisse erzielen, da keine Funkenbildung auftritt und dennoch ein wirksames Versiegeln von Haaren möglich ist.

Das Netzteil kann für Gleichstrom, Wechselstrom und auch für hochfrequenten Wechselstrom ausgelegt sein.

Die erfindungsgemäße Schere läßt sich neben der Verwendung zum Schneiden von Haaren auch äußerst vorteilhaft im medizinischen Bereich verwenden. Zum Zwecke der Koagulation von Gewebe oder Gefäßen sind bislang nur bipolare Pinzetten verwendet worden. Bei Verwendung derartiger Pinzetten fließt jedoch der Strom von einem Pinzettenende durch das zu koagulierende Gewebe in das andere Pinzettenende. Hierbei erhitzen sich die Pinzettenenden nicht wesentlich und eine Erhitzung und somit eine Koagulation findet nur im Gewebe selbst statt. Durch die Verwendung der erfindungsgemäßen Schere zum Koagulieren ergibt sich jedoch der Vorteil, daß die Koagulation des Gewebes durch die heißen Scherenblätter erfolgt und der Stromfluß durch das Gewebe minimiert ist. Die erfindungsgemäße Schere läßt sich zum Koagulieren von Gefäßen und von Gewebe allgemeiner Art verwenden. Eine Anwendung ist sowohl im mikrochirurgischen wie auch im allgemein chirurgischen Bereich möglich.

## Patentansprüche

1. Elektrisch beheizbare Schere mit zwei Schenkeln (10, 12), die gelenkig miteinander verbunden sind und jeweils einen Griffbereich (16, 18) und einen Schneidebereich (20, 22) aufweisen, und mit einer Stromzuführung (28),
dadurch **gekennzeichnet,**
daß zumindest einer der Schenkel (10, 12) als Schneide eine elektrisch erwärmbare Schicht (24, 26) oder Einlage aufweist, die mit der Stromzuführung (28) elektrisch verbunden ist, wobei die beiden Schneiden derart bestrombar sind, daß der Heizstrom über den momentanen Scherpunkt (S) der Schere fließt.

2. Schere nach Anspruch 1,
dadurch **gekennzeichnet,** daß die Schicht (24, 26) oder Einlage an beiden Schenkeln (10, 12) vorgesehen ist.

3. Schere nach Anspruch 1 oder 2,
dadurch **gekennzeichnet,**
daß der Schenkel (10, 12) aus einem Material besteht, dessen elektrische und/oder thermische Leitfähigkeit geringer als die der Schicht (24, 26) oder Einlage ist.

4. Elektrisch beheizbare Schere mit zwei Schenkeln (10, 12), die gelenkig miteinander verbunden sind und jeweils einen Griffbereich (16, 18) und einen Schneidebereich (20, 22) aufweisen, und mit einer Stromzuführung (28),
dadurch **gekennzeichnet,**
daß die Schenkel (10, 12) zumindest im Schneidebereich (20, 22) aus einem einzigen Material bestehen, das elektrisch erwärmbar und mit der Stromzuführung (28) elektrisch verbunden ist,
wobei die Schenkel (10, 12) derart ausgebildet sind, daß sie einander in jeder eine Wärmebehandlung ermöglichenden Betriebsstellung elektrisch leitend berühren, und
wobei die beiden Schneidebereiche (20, 22) derart bestrombar sind, daß der Heizstrom über den momentanen, von der Berührungsstelle der Schenkel (10, 12) gebildeten Scherpunkt (S) der Schere fließt.

5. Schere nach zumindest einem der vorstehenden Ansprüche,
dadurch **gekennzeichnet,**
daß die Schicht (24, 26) oder Einlage gegenüber dem zugehörigen Schenkel (10, 12) oder der Schneidebereich (20, 22) gegenüber dem Griffbereich (16, 18) elektrisch und/oder thermisch isoliert ist.

6. Schere nach zumindest einem der vorstehenden Ansprüche,
dadurch **gekennzeichnet**,
daß die Stromzuführung (28) im Griffbereich (18) eines Schenkels (12) angeordnet ist, an dem sich ein elektrisch leitender Federkontakt (30) befindet, der mit einem Kontakt (32) im Griffbereich (16) des anderen Schenkels (10) in Verbindung steht.

7. Schere nach zumindest einem der vorstehenden Ansprüche,
dadurch **gekennzeichnet,**
daß die Stromzuführung (28) im Griffbereich (18) eines Schenkels (12) angeordnet ist, an dem sich ein elektrisch leitendes Flachbandkabel (34) befindet, das mit dem Griffbereich (16) des anderen Schenkels (10) verbunden ist und in der Mitte der Schere einen Knickpunkt (36) aufweist.

8. Schere nach zumindest einem der vorstehenden Ansprüche,
dadurch **gekennzeichnet,**
daß ein die Verbindung zwischen den beiden Schenkeln (10, 12) herstellendes Element (14) elektrisch isoliert ist.

9. Schere nach Anspruch 8,
dadurch **gekennzeichnet,**
daß der das Element (14) umgebende Bereich jedes Schenkels (10, 12) elektrisch isoliert ist.

10. Kombination einer elektrisch beheizbaren Schere nach zumindest einem der vorstehenden Ansprüche mit einem Netzteil, welches eine Stromsteuereinrichtung aufweist, mit welcher der zwischen den Schenkeln (10, 12) fließende Anlaufstrom derart begrenzbar ist, daß nach einem Schließen des Stromkreises durch Berührung der Schneidebereiche (20, 22) der Anlaufstrom innerhalb einer vorbestimmten Zeitdauer auf einen gewünschten Endwert ansteigt, wobei vorzugsweise als Ausgangsstrom ein Gleichstrom, ein Wechselstrom oder ein hochfrequenter Wechselstrom erzeugbar ist.

11. Verwendung einer elektrisch beheizbaren Schere nach zumindest einem der Ansprüche 1 bis 9 mit einem Netzteil, welches eine Stromsteuereinrichtung aufweist, mit welcher der zwischen den Schenkeln (10, 12) fließende Anlaufstrom derart begrenzbar ist, daß nach einem Schließen des Stromkreises durch Berührung der Schneidebereiche (20, 22) der Anlaufstrom innerhalb einer vorbestimmten Zeitdauer auf einen gewünschten Endwert ansteigt, wobei vorzugsweise als Ausgangsstrom ein Gleichstrom, ein Wechselstrom oder ein hochfrequenter Wechselstrom erzeugbar ist.

## Claims

1. Electrically heatable scissors having two limbs (10, 12), which are pivotably connected and respectively have a handle region (16, 18) and a cutting region (20, 22), and having a current supply (28), characterized in that at least one of the limbs (10, 12) has as a blade an electrically heatable layer (24, 26) or insert which is electrically connected to the current supply (28, with the two blades being supplied with current in such a way that the heating current flows via the momentary shearing point (S) of the scissors.

2. Scissors in accordance with claim 1, characterized in that the layer (24, 26) or insert is provided at both limbs (10, 12).

3. Scissors in accordance with claim 1 or claim 2, characterized in that the limb (10, 12) consists of a material, the electrical and/or thermal conductivity of which is smaller than that of the layer (24, 26) or insert.

4. Electrically heatable scissors having two limbs which are pivotably connected and respectively have a handle region (16, 18) and a cutting region (20, 22), and having a current supply (28), characterized in that the limbs (10, 12) consist at least in the cutting region (20, 22) of a single material which is electrically heatable and is connected to the current supply (28), with the limbs (10, 12) being formed such that they contact one another in an electrically conductive manner in each operating position allowing heat treatment, and with the two cutting regions (20, 22) being able to be supplied with current such that the heating current flows via the momentary shearing point (S) of the scissors formed by the contact point of the limbs (10, 12).

5. Scissors in accordance with at least one of the preceding claims, characterized in that the layer (24, 26) or insert is electrically and/or thermally insulated with respect to the associated limb (10, 12) or the cutting zone (20, 22) is electrically and/or thermally insulated relative to the handle region (16, 18).

6. Scissors in accordance with at least one of the preceding claims, characterized in that the current supply (28) is arranged in the handle region (18) of a limb (12) at which an electrically conductive spring contact (30) is located, which communicates with a contact (32) in the handle region (16) of the other limb (10).

7. Scissors in accordance with at least one of the preceding claims, characterized in that the current supply (28) is arranged in the handle region (18) of a limb (12), at which an electrically conductive flat strip cable (34) is located which is connected to the handle region (16) of the other limb (10) and has a flexion or kink point (36) at the center of the scissors.

8. Scissors in accordance with at least one of the preceding claims, characterized in that the element (14) which produces the connection between the two limbs (10, 12) is electrically insulated.

9. Scissors in accordance with claim 8, characterized in that the region of each limb (10, 12) surrounding the element (14) is electrically insulated.

10. Combination of electrically heatable scissors in accordance with at least one of the preceding claims having a power supply which has a current control device which restricts the start-up current flowing between the limbs, characterized in that the start-up current rises to the desired end value within a predetermined period of time after each closing of the load circuit by the contact of the cutting regions (20, 22), with preferably a DC current, an AC current or a high-frequency AC current being produced as the output current.

11. Use of electrically heatable scissors in accordance with at least one of the claims 1 to 9 having a power supply which has a current control device with which the start-up current flowing between the limbs (10, 12) can be restricted such that the start-up current rises to a desired end value within a predetermined period of time after a closing of the circuit by the contact of the cutting regions (20, 22), with preferably a DC current, an AC current or a high-frequency AC current being produced as the output current.

## Revendications

1. Ciseaux à chauffage électrique comprenant deux bras (10, 12), qui sont reliés de façon articulée l'un à l'autre et comportent chacun une zone de saisie (16, 18) et une zone de coupe (20, 22), et comprenant une amenée de courant (28),
caractérisés en ce que l'un au moins des bras (10, 12) comporte à titre de tranchant une couche (24, 26) ou un insert susceptible d'être réchauffé(e) par voie électrique et relié(e) à l'amenée de courant (28), et en ce que les deux tranchants peuvent être alimentés en courant de telle façon que le courant de chauffage s'écoule via le point de coupe momentané (S) des ciseaux.

2. Ciseaux selon la revendication 1,
caractérisés en ce que la couche (24, 26) ou l'insert est prévu(e) sur les deux bras (10, 12).

3. Ciseaux selon l'une ou l'autre des revendications 1 et 2,
caractérisés en ce que les bras (10, 12) sont en un matériau dont la conductivité électrique et/ou thermique est plus faible que celle de la couche (24, 26) ou de l'insert.

4. Ciseaux à chauffage électrique comprenant deux bras (10,12), qui sont reliés de façon articulée l'un à l'autre et comportent chacun une zone de saisie (16, 18) et une zone de coupe (20, 22), et comprenant une amenée de courant (28),
caractérisés en ce que les bras (10, 12) sont réalisés, au moins dans la zone de coupe (20, 22), en un matériau unique susceptible d'être réchauffé par voie électrique et relié de façon électrique à l'amenée de courant (28),
en ce que les bras (10, 12) sont ainsi réalisés qu'ils se touchent mutuellement de façon à conduire l'électricité dans chaque position de fonctionnement permettant un traitement thermique, et
en ce que les deux zones de coupe (20, 22) peuvent être ainsi alimentées que le courant de chauffage s'écoule via le point de coupe (S) momentané formé par l'emplacement de contact des bras (10, 12).

5. Ciseaux selon l'une au moins des revendications précédentes,
caractérisés en ce que la couche (24, 26) ou l'insert est isolé(e) sur le plan électrique et/ou thermique par rapport au bras (10, 12) associé, ou bien en ce que la zone de coupe (20, 22) est isolée sur le plan électrique et/ou thermique par rapport à la zone de saisie (16, 18).

6. Ciseaux selon l'une au moins des revendications précédentes,
caractérisés en ce que l'amenée de courant (28) est agencée dans la zone de saisie (18) d'un bras (12) au niveau duquel se trouve un contact élastique (30) conducteur de l'électricité et relié avec un contact (32) dans la zone de saisie (16) de l'autre bras (10).

7. Ciseaux selon l'une au moins des revendications précédentes,
caractérisés en ce que l'amenée de courant (28) est agencée dans la zone de saisie (18) d'un bras (12) au niveau duquel se trouve un câble à ruban plat (34) conducteur de l'électricité, relié à la zone de saisie (16) de l'autre bras (10) et présentant un emplacement de pliage (36) au milieu des ciseaux.

8. Ciseaux selon l'une au moins des revendications précédentes,
caractérisés en ce qu'un élément (14) qui établit la liaison entre les deux bras (10, 12) est isolé sur le plan électrique.

9. Ciseaux selon la revendication 8,
caractérisés en ce que la zone de chaque bras (10, 12) qui entoure l'élément (14) est isolée sur le plan électrique.

10. Combinaison de ciseaux à chauffage électrique selon l'une au moins des revendications précédentes avec un bloc d'alimentation qui comprend un circuit de commande de courant, au moyen duquel le courant qui s'écoule entre les deux bras (10, 12) peut être ainsi limité qu'après fermeture du circuit électrique par contact des zones de coupe (20, 22), le courant augmente à l'intérieur d'une durée temporelle prédéterminée jusqu'à une valeur terminale désirée, et en ce qu'il est produit à titre de courant initial de préférence un courant continu, un courant alternatif, ou un courant alternatif à haute fréquence.

11. Utilisation de ciseaux à chauffage électrique selon l'une au moins des revendications 1 à 9, comprenant un bloc d'alimentation qui comprend un circuit de commande de courant, au moyen duquel le courant qui s'écoule entre les deux bras (10, 12) peut être ainsi limité qu'après fermeture du circuit électrique par contact des zones de coupe (20, 22), le courant augmente à l'intérieur d'une durée temporelle prédéterminée jusqu'à une valeur terminale désirée, et en ce qu'il est produit à titre de courant initial de préférence un courant continu, un courant alternatif, ou un courant alternatif à haute fréquence.
